# EUROPÄISCHE PATENTSCHRIFT

(11) **EP 2 394 334 B1**
(45) Veröffentlichungstag und Bekanntmachung des Hinweises auf die Patenterteilung: **05.09.2012**
(21) Anmeldenummer: 10705094.0
(22) Anmeldetag: 20.01.2010
(51) Int. Cl.: H01R 13/639

(54) **ELEKTRISCHER STECKVERBINDER**
ELECTRICAL PLUG CONNECTOR
CONNECTEUR ÉLECTRIQUE

(30) Priorität: 05.02.2009 DE 102009007596
(43) Veröffentlichungstag der Anmeldung: 14.12.2011
(73) Patentinhaber: Phoenix Contact GmbH & Co. KG, 32825 Blomberg (DE)
(72) Erfinder: SAGDIC, Mehmet, 32760 Detmold (DE); GIEFERS, Stefan, 32760 Detmold (DE)
(74) Vertreter: Muth, Bruno
(86) Internationale Anmeldenummer: PCT/EP2010/000305
(87) Internationale Veröffentlichungsnummer: WO 2010/089023

(56) Entgegenhaltungen:
- EP-A2- 2 017 924
- DE-A1- 10 215 194
- DE-U1-202008 013 119
- US-A- 5 015 195

## Beschreibung

Die Erfindung betrifft einen elektrischen Steckverbinder mit einem ersten Stecker und einem zweiten Stecker, wobei der erste Stecker eine erste Rastlasche und eine zweite Rastlasche aufweist.

Elektrische Steckverbinder haben in verschiedenen Anwendungsgebieten, wie in der industriellen Verbindungstechnik, eine große Bedeutung und dienen beispielsweise zum Anschluss von elektrischen Komponenten. Elektrische Steckverbinder der in Rede stehenden Art sind vorzugsweise für die Außenanwendung und/oder zum elektrischen Anschluss eines Photovoltaiksystems verwendbar.

Aus dem Stand der Technik sind verschiedene elektrische Steckverbinder zum Anschließen und/oder Zusammenschalten von Photovoltaiksystemen bekannt. Aufgrund der sehr hohen Ströme und Spannungen, die bei Photovoltaiksystemen auftreten können, sowie aufgrund der Außenanwendung bzw. der damit einhergehenden Belastung durch unterschiedlichste Witterungseinflüsse, werden derartigen elektrischen Steckverbindern neben einer einfachen Montage auch eine dauerhaft hohe Betriebssicherheit abverlangt.

Die DE 20 2008 013 119 U1 zeigt einen elektrischen Steckverbinder mit einem ersten Stecker und einem zweiten Stecker, wobei der erste Stecker eine erste Rastlasche und eine zweite Rastlasche aufweist und der zweite Stecker zwei zu diesen Rastlaschen komplementäre Rastelemente und zwei Werkzeugeinführöffnungen als Entriegelungsöffnungen aufweist.

Daher ist es die Aufgabe der Erfindung, einen elektrischen Steckverbinder anzugeben, der besonders einfach und sicher verbindbar und/oder lösbar ist.

Diese Aufgabe wird gelöst durch einen elektrischen Steckverbinder, mit einem ersten Stecker und einem zweiten Stecker, wobei der erste Stecker eine erste Rastlasche und eine zweite Rastlasche aufweist und der zweite Stecker ein Einrastelement, eine erste Lösezunge, eine zweite Lösezunge und ein Entriegelungselement aufweist, wobei die erste Rastlasche und/oder die zweite Rastlasche in das Einrastelement einrastbar sind/ist, die erste Lösezunge in gestecktem Zustand des elektrischen Steckverbinders derart an der ersten Rastlasche anliegt, dass die erste Rastlasche mittels der ersten Lösezunge aus dem Einrastelement lösbar ist, und die zweite Lösezunge in gestecktem Zustand des elektrischen Steckverbinders derart an der zweiten Rastlasche anliegt, dass die zweite Rastlasche mittels der zweiten Lösezunge aus dem Einrastelement lösbar ist, das Entriegelungselement in gestecktem Zustand des elektrischen Steckverbinders derart die erste Lösezunge und die zweite Lösezunge umgreift, dass das Entriegelungselement an der einen Seite an der ersten Lösezunge anliegt und an der gegenüberliegenden Seite an der zweiten Lösezunge anliegt, das Entriegelungselement quer zur Längsachse des elektrischen Steckverbinders bewegbar, insbesondere verschiebbar, ist, und ein Werkzeug zwischen das Entriegelungselement und die erste Lösezunge und/oder zwischen das Entriegelungselement und die zweite Lösezunge einführbar ist.

Erfindungsgemäß wird damit ein derartiger elektrischer Steckverbinder mit einem ersten Stecker und einem zweiten Stecker angegeben, bei dem der erste Stecker mit dem zweiten Stecker besonders einfach und sicher verbindbar ist und der erste Stecker von dem zweiten Stecker besonders einfach und sicher lösbar ist. Mit anderen Worten ist der erfindungsgemäße elektrische Steckverbinder besonders einfach verriegelbar und/oder entriegelbar. Der erfindungsgemäße elektrische Steckverbinder weist dazu die erste Rastlasche, die zweite Rastlasche und das Einrastelement auf, welche beim Verbinden des ersten Steckers mit dem zweiten Stecker miteinander verrasten, vorzugsweise eine selbstverriegelnde insbesondere formschlüssige und/oder kraftschlüssige Verbindung eingehen. Ferner erlaubt der erfindungsgemäße elektrische Steckverbinder ein Lösen des ersten Steckers von dem zweiten Stecker mittels des Werkzeugs, vorzugsweise eines Schraubendrehers.

Weiterhin ist bevorzugt, dass das Entriegelungselement an der einen Seite an der ersten Lösezunge anliegt und an der gegenüberliegenden Seite an der zweiten Lösezunge anliegt. Weiterhin können eine Mehrzahl von Rastlaschen und/oder Lösezungen vorgesehen sein, wobei das Entriegelungselement an der einen Seite an dem einen Teil der Lösezungen anliegt und an der gegenüberliegenden Seite an dem anderen Teil der Lösezungen anliegt, wobei eine jeweilige Lösezunge an einer Rastlasche anliegt.

Ein derartiger elektrischer Steckverbinder zeichnet sich durch eine sehr einfache Montage und eine dauerhaft hohe Betriebssicherheit, insbesondere bei Außenanwendungen und der damit einhergehenden Belastungen durch unterschiedlichste Witterungseinflüsse, aus. Insbesondere ermöglicht der erfindungsgemäße elektrische Steckverbinder eine sichere und einfache Verbindung des ersten Steckers mit dem zweiten Stecker sowie eine sichere und einfache Trennung des ersten Steckers von dem zweiten Stecker, da das Entriegelungselement einerseits ein ungewolltes Lösen des ersten Steckers von dem zweiten Stecker verhindert und andererseits aber auch einfach mittels des Werkzeugs entriegelbar ist.

Gemäß einer weiteren bevorzugten Ausführungsform der Erfindung ist vorgesehen, dass das Entriegelungselement durch Verschwenken des zwischen dem Entriegelungselement und der ersten Lösezunge und/oder zwischen dem Entriegelungselement und der zweiten Lösezunge eingeführten Werkzeugs bewegbar ist. Mit anderen Worten erlaubt das Verschwenken des zwischen dem Entriegelungselement und der ersten Lösezunge und/oder zwischen dem Entriegelungselement und der zweiten Lösezunge eingeführten Werkzeugs das Lösen des ersten Steckers von dem zweiten Stecker. Somit erlaubt der elektrische Steckverbinder eine besonders einfache Entriegelung des ersten Steckers von dem zweiten Stecker mittels des Werkzeugs, welches vorzugsweise als handelsüblicher Schraubendreher ausführbar ist, verhindert andererseits jedoch eine Entriegelung des ersten Steckers von dem zweiten Stecker ohne Werkzeug, beispielsweise durch ungewolltes manuelles Betätigen oder Anfassen des elektrischen Steckverbinders.

Durch das Verschwenken des zwischen dem Entriegelungselement und der ersten Lösezunge und/oder zwischen dem Entriegelungselement und der zweiten Lösezunge eingeführten Werkzeugs lässt sich das Entriegelungselement quer, vorzugsweise senkrecht, zur Längsachse des elektrischen Steckverbinders bewegen, also beispielsweise quer zur Steckrichtung des elektrischen Steckverbinders, so dass das Entriegelungselement an der einen Seite die eine Lösezunge hin zur Längsachse des elektrischen Steckverbinders bewegt und durch das Verschwenken des eingeführten Werkzeugs die andere Lösezunge hin zur Längsachse des elektrischen Steckverbinders bewegbar ist, somit die erste Rastlasche und die zweite Rastlasche aus dem Einrastelement lösbar sind, so dass der erste Stecker von dem zweiten Stecker lösbar ist. Vorzugsweise ist das Werkzeug in einem Winkel zur Längsachse des elektrischen Steckverbinders verschwenkbar.

Grundsätzlich kann das Entriegelungselement beliebig ausgestaltet sein. Gemäß einer bevorzugten Weiterbildung der Erfindung ist jedoch vorgesehen, dass das Entriegelungselement derart ausgestaltet ist, dass zwischen der ersten Lösezunge und dem Entriegelungselement und/oder zwischen der zweiten Lösezunge und dem Entriegelungselement eine trichterförmige Ausnehmung zum Einführen des Werkzeugs vorgesehen ist. Die trichterförmige Ausnehmung vereinfacht das Einführen des Werkzeugs, insbesondere der Spitze des Werkzeugs, zwischen dem Entriegelungselement und der Lösezunge. Ferner vereinfacht die trichterförmige Ausnehmung das Verschwenken des eingeführten Werkzeugs und somit die Verschiebung des Entriegelungselements quer zur Längsachse des elektrischen Steckverbinders. Mit anderen Worten kann die trichterförmige Ausnehmung einen ersten Gegenanschlag für das eingeführte Werkzeug ausbilden, während ein zweiter Gegenanschlag für das eingeführte Werkzeug durch die erste Lösezunge oder zweite Lösezunge ausbildbar ist.

Weiterhin ist bevorzugt, dass einer ersten trichterförmigen Ausnehmung gegenüberliegend eine zweite trichterförmige Ausnehmung angeordnet ist. Durch eine derartige Ausgestaltung kann das Werkzeug sowohl von der einen Seite als auch von der anderen Seite zwischen das Entriegelungselement und der Lösezunge eingeführt werden, so dass der erste Stecker von dem zweiten Stecker mittels des Werkzeugs sowohl von der einen Seite als auch von der anderen Seite lösbar ist.

Grundsätzlich können die erste Rastlasche und die zweite Rastlasche beliebig ausgestaltet sein. Gemäß einer bevorzugten Weiterbildung der Erfindung ist jedoch vorgesehen, dass die erste Rastlasche und/oder die zweite Rastlasche als Rasthaken ausgestaltet ist. Weiterhin ist bevorzugt, dass der Rasthaken als ein von der Längsachse des elektrischen Steckverbinders radial nach außen gerichteter nasenförmiger Rasthaken ausgeführt ist. Durch eine derartige Ausgestaltung lässt sich eine besonders einfache und sichere Verrastung der Rastlasche mit dem Einrastelement erreichen.

Eine bevorzugte Weiterbildung der Erfindung liegt ferner darin, dass die erste Rastlasche und/oder die zweite Rastlasche federnd und/oder elastisch verformbar ausgestaltet ist. Vorzugsweise ist die erste Rastlasche und/oder die zweite Rastlasche mit radial nach außen gerichteter Federkraft beaufschlagt. Ganz besonders bevorzugt ist die erste Rastlasche und/oder die zweite Rastlasche als Einschnappklemme ausgeführt.

Gemäß einer bevorzugten Weiterbildung der Erfindung ist ferner vorgesehen, dass im gesteckten Zustand des elektrischen Steckverbinders die erste Rastlasche durch Bewegen der ersten Lösezunge hin zur Längsachse des elektrischen Steckverbinders aus dem Einrastelement lösbar ist und/oder die zweite Rastlasche durch Bewegen der zweiten Lösezunge hin zur Längsachse des elektrischen Steckverbinders aus dem Einrastelement lösbar ist.

Gemäß einer bevorzugten Weiterbildung der Erfindung ist ferner vorgesehen, dass die erste Lösezunge und/oder die zweite Lösezunge als federnder und/oder elastisch verformbarer Kragarm ausgestaltet ist. Weiterhin ist bevorzugt, dass die erste Lösezunge in gestecktem Zustand des elektrischen Steckverbinders die erste Rastlasche wenigstens teilweise überdeckt und/oder die zweite Lösezunge in gestecktem Zustand des elektrischen Steckverbinders die zweite Rastlasche wenigstens teilweise überdeckt. Vorzugsweise weisen die Rastlasche und die Lösezunge jeweils eine Fase auf, wobei die Fase der Rastlasche an der Fase der Lösezunge anliegt. Eine derartige Ausgestaltung erleichtert insbesondere das Verbinden des ersten Steckers mit dem zweiten Stecker, da aufgrund der jeweiligen Fase die Rastlasche und die Lösezunge "übereinander gleiten" können.

Ganz besonders ist es gemäß einer Weiterbildung der Erfindung bevorzugt, dass das Entriegelungselement in gestecktem Zustand des elektrischen Steckverbinders an der einen Seite an der ersten Lösezunge anliegt und an der zur Längsachse des Steckverbinders symmetrisch gegenüberliegenden Seite an der zweiten Lösezunge anliegt. Weiterhin ist bevorzugt, dass die erste Rastlasche an der einen Seite an der ersten Lösezunge anliegt und die zweite Rastlasche an der zur Längsachse des Steckverbinders symmetrisch gegenüberliegenden Seite an der zweiten Lösezunge anliegt. Durch eine derartige symmetrische Ausgestaltung lässt sich der erfindungsgemäße elektrische Steckerverbinder besonders einfach und kostengünstig herstellen.

Gemäß einer bevorzugten Weiterbildung der Erfindung ist ferner vorgesehen, dass das Entriegelungselement nicht-kompressibel ausgestaltet ist. Durch einen nicht-kompressiblen Entriegelungsring lässt sich gewährleisten, dass der erste Stecker von dem zweiten Stecker nicht durch Zusammendrücken des Entriegelungsrings lösbar ist, sondern nur unter Verwendung des Werkzeugs. Mit anderen Worten lässt sich durch eine derartige Ausgestaltung des Entriegelungselements ein ungewolltes Lösen des ersten Steckers von dem zweiten Stecker durch mechanische Fremdeinwirkung vermeiden.

Grundsätzlich kann das Einrastelement beliebig ausgestaltet sein. Gemäß einer bevorzugten Weiterbildung der Erfindung ist jedoch vorgesehen, dass das Einrastelement als tunnelförmige Öffnung ausgestaltet ist. Beim Verbinden des ersten Steckers mit dem zweiten Stecker können bei einer derartigen Ausgestaltung die erste Rastlasche und/oder die zweite Rastlasche durch die tunnelförmige Öffnung "hindurchtauchen", vorzugsweise in die tunnelförmige Öffnung einrasten.

Gemäß einer bevorzugten Weiterbildung der Erfindung ist ferner vorgesehen, dass der erste Stecker und der zweite Stecker nur durch das Werkzeug voneinander lösbar sind. Gemäß dieser bevorzugten Weiterbildung der Erfindung lässt sich sicherstellen, dass der erste Stecker und der zweite Stecker nicht von Hand, also manuell, oder durch andere mechanische Fremdeinwirkung, beispielsweise bei einer Außenanwendung, voneinander lösbar sind und insofern eine sichere und stabile Verbindung eingehen. Ganz besonders bevorzugt sind der erste Stecker und der zweite Stecker formschlüssig und/oder kraftschlüssig miteinander verbindbar.

Gemäß einer bevorzugten Weiterbildung der Erfindung ist ferner vorgesehen, dass in dem ersten Stecker und in dem zweiten Stecker je ein elektrisches Kontaktelement vorgesehen ist, so dass durch Verbinden des ersten Steckers mit dem zweiten Stecker eine elektrische Verbindung des einen Kontaktelements des ersten Steckers mit dem anderen Kontaktelement des zweiten Steckers herstellbar ist. In diesem Zusammenhang ist es weiterhin bevorzugt, dass der erste Stecker eine Hülse aufweist, der zweite Stecker einen Zylinder aufweist und der Zylinder in die Hülse einführbar ist. Durch eine derartige Ausgestaltung lässt sich eine sehr stabile Verbindung des ersten Steckers mit dem zweiten Stecker erreichen.

Weiterhin ist es bevorzugt, den erfindungsgemäßen elektrischen Steckverbinder zur Kontaktierung einer Solarzelle, eines Solarzellenmoduls und/oder eines Solarwechselrichters zu verwenden. Weiterhin ist es bevorzugt, das elektrische Kontaktelement zur elektrischen Kontaktierung mittels des elektrischen Kontaktelements zu verwenden.

Nachfolgend wird die Erfindung unter Bezugnahme auf die Zeichnung weiter im Detail erläutert. In der Zeichnung zeigt:
- Fig. 1: einen elektrischen Steckverbinder gemäß einem bevorzugten Ausführungsbeispiel der Erfindung in gestecktem Zustand in einer ersten Schnittansicht,
- Fig. 2: den elektrischen Steckverbinder gemäß dem bevorzugten Ausführungsbeispiel der Erfindung in gestecktem Zustand und eingeführten Werkzeug in der Schnittansicht,
- Fig. 3: den elektrischen Steckverbinder gemäß dem bevorzugten Ausführungsbeispiel der Erfindung in gestecktem Zustand in einer ersten Seitansicht, und
- Fig. 4: den elektrischen Steckverbinder gemäß dem bevorzugten Ausführungsbeispiel der Erfindung in gestecktem Zustand in einer zweiten Seitansicht.

Aus Fig. 1 bis Fig. 4 ist ein elektrischer Steckverbinder gemäß einem bevorzugten Ausführungsbeispiel der Erfindung in gestecktem Zustand ersichtlich, umfassend einen ersten Stecker 1 und einen zweiten Stecker 2.

Der erste Stecker 1 weist eine erste Rastlasche 3 und eine zweite Rastlasche 4 auf, welche jeweils als mit zur Längsachse des elektrischen Steckverbinders radial nach außen gerichteter Federkraft beaufschlagte nasenförmige Rasthaken ausgeführt sind und insofern federnd und/oder elastisch verformbar sind. Der zweite Stecker 2 weist ein Einrastelement 5 auf, welches als tunnelförmige Öffnung ausgestaltet ist. Beim Verbinden des ersten Steckers 1 mit dem zweiten Stecker 2 "durchtauchen" die erste Rastlasche 3 und die zweite Rastlasche 4 das als tunnelförmige Öffnung ausgestaltete Einrastelement 5 und Verrasten mit diesem, wie aus Fig. 1 ersichtlich.

Die erste Rastlasche 3 ist ebenso wie eine an der ersten Rastlasche 3 anliegende erste Lösezunge 6 an der einen Seite des elektrischen Steckverbinders angeordnet, während die zweite Rastlasche 4 sowie eine an der zweiten Rastlasche 4 anliegende zweite Lösezunge 7 der zur Längsachse des elektrischen Steckverbinders symmetrisch gegenüberliegenden Seite angeordnet ist. Die erste Lösezunge 6 und die zweite Lösezunge 7 sind als federnder und/oder elastisch verformbarer Kragarm ausgestaltet, wobei die erste Lösezunge 6 die erste Rastlasche 3 und die zweite Lösezunge 7 die zweite Rastlasche 4 in gestecktem Zustand des elektrischen Steckverbinders teilweise überdeckt, wie aus Fig. 1 und Fig. 2 ersichtlich. Ebenso wie die erste Rastlasche 3 und die zweite Rastlasche 4 weisen die erste Lösezunge 6 und die zweite Lösezunge 7 eine Fase auf, wobei in gestecktem Zustand des elektrischen Steckverbinders die Fase der ersten Rastlasche 3 an der Fase der ersten Lösezunge 6 und die Fase der zweiten Rastlasche 4 an der Fase der zweiten Lösezunge 7 anliegen.

Die erste Rastlasche 3 ist aus dem Einrastelement 5 durch Bewegen der ersten Lösezunge 6 hin zur Längsachse des elektrischen Steckverbinders lösbar, und die zweite Rastlasche 4 ist durch Bewegen der zweiten Lösezunge 7 hin zur Längsachse des elektrischen Steckverbinders lösbar, wie in Fig. 2 dargestellt, so dass der erste Stecker 1 von dem zweiten Stecker 2 lösbar ist.

Wie weiterhin aus den Fig. 1 bis 4 ersichtlich, umgreift ein als Ring ausgeführtes Entriegelungselement 8 den elektrischen Steckverbinder derart, dass in gestecktem Zustand des elektrischen Steckverbinders die erste Lösezunge 6 an der einen Seite des Entriegelungselements 8 anliegt und die zweite Lösezunge 7 an der gegenüberliegenden Seite an dem Entriegelungselement 8 anliegt.

Wie aus Fig. 2 ersichtlich, lässt sich, durch Einführen eines Werkzeugs 9 zwischen dem Entriegelungselement 8 und der zweiten Lösezunge 7, das Entriegelungselement 8 quer zur Längsachse des elektrischen Steckverbinders verschieben. Dazu weist das Entriegelungselement 8 eine trichterförmige Ausnehmung 10 zum Einführen des Werkzeugs 9 zwischen dem Entriegelungselement 8 und der Lösezunge 6, 7 auf. Dabei ist einer ersten trichterförmigen Ausnehmung 10 gegenüberliegend an der jeweiligen Seite des Entriegelungselements 8 eine zweite trichterförmige Ausnehmung 10 angeordnet.

Durch Verschwenken des zwischen dem Entriegelungselement 8 und der Lösezunge 6, 7 eingeführte Werkzeugs 9, insbesondere dem Verschwenken des Werkzeugs 9 relativ zur Längsachse des elektrischen Steckverbinders, lässt sich das Entriegelungselement 8 quer zur Längsachse des elektrischen Steckverbinders verschieben, so dass der erste Stecker 1 von dem zweiten Stecker 2 lösbar ist.

Wie aus Fig. 2 ersichtlich, bewirkt nämlich das Verschwenken des Werkzeugs 9, dass das Entriegelungselement 8 die erste Lösezunge 6 in Richtung der Längsachse des elektrischen Steckverbinders bewegt, und damit die erste Rastlasche 3 aus dem Einrastelement 5 löst, und zum anderen das Werkzeug 9 die zweite Lösezunge 7 in Richtung der Längsachse des elektrischen Steckverbinders bewegt, und damit die zweite Rastlasche 4 aus dem Einrastelement 5 löst, so dass der erste Stecker 1 von dem zweiten Stecker 2 lösbar ist. Mit anderen Worten kann das Lösen des ersten Steckers 1 von dem zweiten Stecker 2 durch Verwendung eines handelsüblichen Werkzeugs 9, wie eines Schraubendrehers, erfolgen. Andererseits ist der erfindungsgemäße elektrische Steckverbinder jedoch nur mit dem Werkzeug 9, also nicht von Hand, lösbar, also der erste Stecker 1 von dem zweiten Stecker 2 lösbar.

Weiterhin weist der erste Stecker 1 und der zweite Stecker 2 je ein elektrisches Kontaktelement, nicht ersichtlich, auf, so dass durch Verbinden des ersten Steckers 1 mit dem zweiten Stecker 2 eine elektrische Verbindung des einen Kontaktelements des ersten Steckers 1 mit dem anderen Kontaktelement des zweiten Steckers 2 herstellbar ist. Ferner weist der erste Stecker eine Hülse 11 auf, der zweite Stecker weist einen Zylinder 12 auf, wobei der Zylinder 12 beim Verbinden des ersten Steckers 1 mit dem zweiten Stecker 2 in die Hülse 11 einführbar ist. Durch eine derartige Ausgestaltung lässt sich eine sehr stabile Verbindung des ersten Steckers mit dem zweiten Stecker erreichen. Der erste Stecker 1 und der zweite Stecker 2 weisen zudem ein Gewinde 13 zum Aufschrauben einer Hutmutter 14 auf, wobei die Hutmutter 14 mittels Fixierelementen, nicht dargestellt, einen elektrischen Leiter, beispielsweise ein Kabel, fixieren kann.

Im Ergebnis wird ein elektrischer Steckverbinder bereitgestellt, der beispielsweise zum Anschluss und/oder zum Verbinden eines Photovoltaiksystems und/oder eines Solarpanels verwendbar ist, wobei der erste Stecker 1 mit dem zweiten Stecker 2 besonders einfach und sicher verbindbar und lösbar ist. Mittels des erfindungsgemäßen Entriegelungselements 8 kann zum einen gewährleistet werden, dass der erste Stecker 1 von dem zweiten Stecker 2 nicht ungewollt durch beispielsweise externe mechanische Einwirkung lösbar ist, und zum anderen, dass der erste Stecker 1 von dem zweiten Stecker 2 nur durch Verwendung des Werkzeugs 9 lösbar ist.

## Patentansprüche

1. Elektrischer Steckverbinder, mit einem ersten Stecker (1) und einem zweiten Stecker (2), wobei der erste Stecker (1) eine erste Rastlasche (3) und eine zweite Rastlasche (4) aufweist und der zweite Stecker (2) ein Einrastelement (5), eine erste Lösezunge (6), eine zweite Lösezunge (7) und ein Entriegelungselement (8) aufweist, wobei die erste Rastlasche (3) und/oder die zweite Rastlasche (4) in das Einrastelement (5) einrastbar ist, die erste Lösezunge (6) in gestecktem Zustand des elektrischen Steckverbinders derart an der ersten Rastlasche (3) anliegt, dass die erste Rastlasche (3) mittels der ersten Lösezunge (6) aus dem Einrastelement (5) lösbar ist, und die zweite Lösezunge (7) in gestecktem Zustand des elektrischen Steckverbinders derart an der zweiten Rastlasche (4) anliegt, dass die zweite Rastlasche (4) mittels der zweiten Lösezunge (7) aus dem Einrastelement (5) lösbar ist, das Entriegelungselement (8) in gestecktem Zustand des elektrischen Steckverbinders derart die erste Lösezunge (6) und die zweite Lösezunge (7) umgreift, dass das Entriegelungselement (8) an der einen Seite an der ersten Lösezunge (6) anliegt und an der gegenüberliegenden Seite an der zweiten Lösezunge (7) anliegt, das Entriegelungselement (8) quer zur Längsachse des elektrischen Steckverbinders bewegbar ist, und ein Werkzeug (9) zwischen das Entriegelungselement (8) und die erste Lösezunge (6) und/oder zwischen das Entriegelungselement (8) und die zweite Lösezunge (7) einführbar ist.

2. Elektrischer Steckverbinder nach Anspruch 1, wobei das Entriegelungselement (8) durch Verschwenken des zwischen dem Entriegelungselement (8) und der ersten Lösezunge (6) und/oder zwischen dem Entriegelungselement (8) und der zweiten Lösezunge (7) eingeführten Werkzeugs (9) bewegbar ist.

3. Elektrischer Steckverbinder nach Anspruch 1 oder 2, wobei das Entriegelungselement (8) derart ausgestaltet ist, dass zwischen der ersten Lösezunge (6) und dem Entriegelungselement (8) und/oder zwischen der zweiten Lösezunge (7) und dem Entriegelungselement (8) eine trichterförmige Ausnehmung (10) zum Einführen des Werkzeugs (9) vorgesehen ist.

4. Elektrischer Steckverbinder nach Anspruch 3, wobei einer ersten trichterförmigen Ausnehmung (10) gegenüberliegend eine zweite trichterförmige Ausnehmung (10) angeordnet ist.

5. Elektrischer Steckverbinder nach einem der vorhergehenden Ansprüche, wobei die erste Rastlasche (3) und/oder die zweite Rastlasche (4) als Rasthaken ausgestaltet ist.

6. Elektrischer Steckverbinder nach einem der vorhergehenden Ansprüche, wobei die erste Rastlasche (3) und/oder die zweite Rastlasche (4) federnd und/oder elastisch verformbar ausgestaltet ist.

7. Elektrischer Steckverbinder nach einem der vorhergehenden Ansprüche, wobei in gestecktem Zustand des elektrischen Steckverbinders die erste Rastlasche (3) durch Bewegen der ersten Lösezunge (6) hin zur Längsachse des elektrischen Steckverbinders aus dem Einrastelement (5) lösbar ist und/oder die zweite Rastlasche (4) durch Bewegen der zweiten Lösezunge (7) hin zur Längsachse des elektrischen Steckverbinders aus dem Einrastelement (5) lösbar ist.

8. Elektrischer Steckverbinder nach einem der vorhergehenden Ansprüche, wobei die erste Lösezunge (6) und/oder die zweite Lösezunge (7) als federnder und/oder elastisch verformbarer Kragarm ausgestaltet ist.

9. Elektrischer Steckverbinder nach einem der vorhergehenden Ansprüche, wobei die erste Lösezunge (6) in gestecktem Zustand des elektrischen Steckverbinders die erste Rastlasche (3) wenigstens teilweise überdeckt und/oder die zweite Lösezunge (7) in gestecktem Zustand des elektrischen Steckverbinders die zweite Rastlasche (4) wenigstens teilweise überdeckt.

10. Elektrischer Steckverbinder nach einem der vorhergehenden Ansprüche, wobei das Entriegelungselement (8) in gestecktem Zustand des elektrischen Steckverbinders an der einen Seite an der ersten Lösezunge (6) anliegt und an der zur Längsachse des Steckverbinders symmetrisch gegenüberliegenden Seite an der zweiten Lösezunge (7) anliegt.

11. Elektrischer Steckverbinder nach einem der vorhergehenden Ansprüche, wobei das Entriegelungselement (8) nicht-kompressibel ausgestaltet ist.

12. Elektrischer Steckverbinder nach einem der vorhergehenden Ansprüche, wobei die Einrastelement (5) als tunnelförmige Öffnung ausgestaltet ist.

13. Elektrischer Steckverbinder nach einem der vorhergehenden Ansprüche, wobei der erste Stecker (1) und der zweite Stecker (2) nur durch das Werkzeug (9) voneinander lösbar sind.

14. Elektrischer Steckverbinder nach einem der vorhergehenden Ansprüche, wobei in dem ersten Stecker (1) und in dem zweiten Stecker (2) je ein elektrisches Kontaktelement vorgesehen ist, so dass durch Verbinden der ersten Steckers (1) mit dem zweiten Stecker (2) eine elektrische Verbindung des einen Kontaktelements des ersten Steckers (1) mit dem anderen Kontaktelement des zweiten Steckers (2) herstellbar ist.

15. Verwendung eines elektrischen Steckverbinders nach einem der vorhergehenden Ansprüche zur Kontaktierung einer Solarzelle, eines Solarzellenmoduls und/oder eines Solarwechselrichters.

## Claims

1. An electrical plug connector, having a first plug (1) and a second plug (2), wherein the first plug (1) comprises a first locking clip (3) and a second locking clip (4) and the second plug (2) comprises a catch element (5), a first releasing tab (6), a second releasing tab (7) and an unlatching element (8), wherein the first locking clip (3) and/or the second locking clip (4) can engage in the catch element (5) with a snap fit, the first releasing tab (6) contacts the first clip (3) in the plugged state of the electrical plug connector such that the first locking clip (3) can be released from the catch element (5) by means of the first releasing tab (6), and the second releasing tab (7) contacts the second clip (4) in the plugged state of the electrical plug connector such that the second locking clip (4) can be released from the catch element (5) by means of the second releasing tab (7), the unlatching element (8) encompasses the first releasing tab (6) and the second releasing tab (7) in the plugged state of the electrical plug connector such that the unlatching element (8) such that the unlatching element (8) contacts the first releasing tab (6) on one side and contacts the second releasing tab (7) on the opposite side, the unlatching element (8) is displaceable transversely to the longitudinal axis of the electrical plug connector, and a tool (9) can be inserted between the unlatching element (8) and the first releasing tab (6) and/or between the unlatching element (8) and the second releasing tab (7).

2. The electrical connector according to Claim 1, wherein the unlatching element (8) can be displaced by pivoting the tool (9) inserted between the unlatching element (8) and the first releasing tab (6) and/or between the unlatching element (8) and the second releasing tab (7).

3. The electrical connector according to Claim 1 or 2, wherein the unlatching element (8) is designed such that between the first releasing tab (6) and the unlatching element (8) and/or between the second releasing tab (7) and the unlatching element (8), a funnel-shaped recess (10) for inserting the tool (9) is provided.

4. The electrical connector according to Claim 3, wherein opposite a first funnel-shaped recess (10) a second funnel-shaped recess (10) is arranged.

5. The electrical connector according to any one of the previous claims, wherein the first locking clip (3) and/or the second locking clip (4) is configured as a locking hook.

6. The electrical connector according to any one of the previous claims, wherein the first locking clip (3) and/or the second locking clip (4) are flexible and/or elastically deformable.

7. The electrical connector according to any one of the previous claims, wherein in the plugged state of the electrical connector the first locking clip (3) is releasable from the catch element (5) by displacing the first releasing tab (6) towards the longitudinal axis of the electrical connector, and/or the second locking clip (4) is releasable from the catch element (5) by displacing the second releasing tab (7) towards the longitudinal axis of the electrical connector.

8. The electrical connector according to any one of the previous claims, wherein the first releasing tab (6) and/or the second releasing tab (7) is configured as a flexible and/or elastically deformable cantilever.

9. The electrical connector according to any one of the previous claims, wherein in the plugged state of the electrical connector the first releasing tab (6) at least partially covers the first locking clip (3) and/or in the plugged state of the electrical connector the second releasing tab (7) at least partially covers the second locking clip (4).

10. The electrical connector according to any one of the previous claims, wherein in the plugged state of the electrical connector the unlatching element (8) contacts the first releasing tab (6) on the one side and contacts the second releasing tab (7) on the side symmetrically opposite to the longitudinal axis of the connector.

11. The electrical connector according to any one of the previous claims, wherein the unlatching element (8) is designed to be non-compressible.

12. The electrical connector according to any one of the previous claims, wherein the catch element (5) is designed as a tunnel-shaped opening.

13. The electrical connector according to any one of the previous claims, wherein the first plug (1) and the second plug (2) can only be released from each other by means of the tool (9).

14. The electrical connector according to any one of the previous claims, wherein one electrical contact element is provided in each of the first plug (1) and the second plug (2), so that by connecting the first plug (1) to the second plug (2) an electrical connection of the contact element of the first plug (1) to the other contact element of the second plug (2) can be made.

15. Use of an electrical connector according to any one of the previous claims for contacting to a solar cell, a solar cell module and/or a solar rectifier.

## Revendications

1. Connecteur enfichable électrique, comportant une fiche mâle (1) et une deuxième fiche mâle (2), dans lequel la première fiche mâle (1) présente une première languette de verrouillage (3) et une deuxième languette de verrouillage (4) et la deuxième fiche mâle (2) présente un élément d'encliquetage (5), un première clan d'arrêt libérable (6), un deuxième cran d'arrêt libérable (7) et un élément de déverrouillage (8), dans lequel la première languette de verrouillage (3) et/ou la deuxième languette de verrouillage (4) peut être encliquetée dans l'élément d'encliquetage (5), le premier cran d'arrêt libérable (6) en l'état enfiché du connecteur enfichable électrique vient reposer sur la première languette de verrouillage (3) de telle sorte que la première languette de verrouillage (3) puisse être libérée de l'élément d'encliquetage (5) au moyen du premier cran d'arrêt libérable (6) et le deuxième cran d'arrêt libérable (7) en l'état enfiché du connecteur enfichable électrique vient reposer sur la deuxième languette de verrouillage (4) de telle sorte que la deuxième languette de verrouillage (4) puisse être libérée de l'élément d'encliquetage (5) au moyen du deuxième cran d'arrêt libérable (7), l'élément de déverrouillage (8)en l'état enfiché du connecteur électrique enfichable enveloppe le premier cran d'arrêt libérable (6) et le deuxième cran d'arrêt libérable (7) de telle sorte que l'élément de déverrouillage (8) vienne reposer sur un des côtés sur le premier cran d'arrêt libérable (6) et vienne reposer sur le côté opposé sur le deuxième cran d'arrêt libérable (7), l'élément de déverrouillage (8) est déplaçable transversalement à l'axe longitudinal du connecteur électrique enfichable, et un outil (9) peut être introduit entre l'élément de déverrouillage (9) et le premier cran d'arrêt libérable (6) et/ou entre l'élément de déverrouillage (8) et le deuxième cran d'arrêt libérable (7).

2. Connecteur électrique enfichable selon la revendication 1, dans lequel l'élément de déverrouillage (8) peut être déplacé en basculant l'outil (9) introduit entre l'élément de déverrouillage (8) et le premier cran d'arrêt libérable (6) et/ou entre l'élément de déverrouillage (8) et le deuxième cran d'arrêt libérable (7).

3. Connecteur électrique enfichable selon les revendications 1 ou 2, dans lequel l'élément de déverrouillage (8) est conçu de telle sorte que entre le premier cran d'arrêt libérable (6) et l'élément de déverrouillage (8) et/ou entre le deuxième cran d'arrêt libérable (7) et l'élément de déverrouillage (8), un évidement en forme d'entonnoir (10) pour introduire l'outil (9) est prévu.

4. Connecteur électrique enfichable selon la revendication 3, dans lequel un deuxième évidement en forme d'entonnoir (10) est disposé en vis-à-vis d'un premier évidement en forme d'entonnoir (10)

5. Connecteur électrique enfichable selon une des revendications précédentes, dans lequel la première languette de verrouillage (3) et/ou la deuxième languette de verrouillage (4) est réalisée comme un crochet de verrouillage.

6. Connecteur électrique enfichable selon une des revendications précédentes, dans lequel la première languette de verrouillage (3) et/ou la deuxième languette de verrouillage (4) est réalisée de manière déformable élastiquement et/ou par ressort.

7. Connecteur électrique enfichable selon une des revendications précédentes, dans lequel en l'état enfiché du connecteur électrique enfichable, la première languette de verrouillage (3) est libérable de l'élément d'encliquetage (5) en déplaçant le premier cran d'arrêt libérable (6) dans le sens de l'axe longitudinal du connecteur électrique enfichable et/ou la deuxième languette de verrouillage (4) est libérable de l'élément d'encliquetage (5) en déplaçant le deuxième cran d'arrêt libérable (7) dans le sens de l'axe longitudinal du connecteur électrique enfichable.

8. Connecteur électrique enfichable selon une des revendications précédentes, dans lequel le premier cran d'arrêt libérable (6) et/ou le deuxième cran d'arrêt libérable (7) est réalisé comme un cantilever déformable élastiquement et/ou par ressort.

9. Connecteur électrique enfichable selon une des revendications précédentes, dans lequel le premier cran d'arrêt libérable (6) en l'état enfiché du connecteur électrique enfichable recouvre au moins partiellement la première languette de verrouillage (3) et/ou le deuxième cran d'arrêt libérable (7) en l'état enfiché du connecteur électrique enfichable recouvre au moins partiellement la deuxième languette de verrouillage (4).

10. Connecteur électrique enfichable selon une des revendications précédentes, dans lequel l'élément de verrouillage (8) en l'état enfiché du connecteur électrique enfichable vient reposer sur un des côtés sur le premier cran d'arrêt libérable (6) et sur le côté opposé symétriquement par rapport à l'axe longitudinal du connecteur enfichable sur le deuxième cran d'arrêt libérable (7).

11. Connecteur électrique enfichable selon une des revendications précédentes, dans lequel l'élément de déverrouillage (8) est réalisé d'une manière non compressible.

12. Connecteur électrique enfichable selon une des revendications précédentes, dans lequel l'élément d'encliquetage (5) est réalisé comme une ouverture en forme de tunnel.

13. Connecteur électrique enfichable selon une des revendications précédentes, dans lequel la première fiche mâle (1) et la deuxième fiche mâle (2) peuvent être libérées l'une de l'autre seulement par l'outil (9).

14. Connecteur électrique enfichable selon une des revendications précédentes, dans lequel dans la première fiche mâle (1) et dans la deuxième fiche mâle (2) un élément de contact électrique est respectivement prévu, de telle sorte que en reliant la première fiche mâle (1) à la deuxième fiche mâle (2) une liaison électrique d'un élément de contact de la première fiche mâle (1) avec l'autre élément de contact de la deuxième fiche mâle (2) puisse être établie.

15. Utilisation d'un connecteur électrique enfichable selon une des revendications précédentes pour contacter une cellule solaire, un module de cellule solaire et/ou un onduleur photovoltaïque.
